# EUROPÄISCHE PATENTSCHRIFT

(11) **EP 1 101 849 B1**
(45) Veröffentlichungstag und Bekanntmachung des Hinweises auf die Patenterteilung: **23.05.2007**
(21) Anmeldenummer: 00811045.4
(22) Anmeldetag: 07.11.2000
(51) Int. Cl.: D02G 1/12

(54) **Texturierdüse**
Texturing jet
Buse de texturation

(30) Priorität: 17.11.1999 DE 19955227
(43) Veröffentlichungstag der Anmeldung: 23.05.2001
(73) Patentinhaber: MASCHINENFABRIK RIETER AG, CH-8406 Winterthur (CH)
(72) Erfinder: Wirz, Armin, 8475 Ossingen (CH)

(56) Entgegenhaltungen:
- DD-A- 145 549
- US-A- 4 074 405
- US-A- 4 416 041
- US-A- 4 558 497
- US-A- 4 620 345

## Beschreibung

Die Erfindung betrifft eine Texturierdüse nach dem Oberbegriff des unabhängigen Anspruchs. Eine Düse dieser Gattung ist beispielsweise in der deutschen Auslegeschrift 20 3 6856 beschrieben worden. Das von oben in die Düse eintretende Garn wird durch einen Heissluftstrom zu einem Stauchteil gefördert, der mit Durchbrüchen beispielsweise in Schlitzform versehen ist. Durch das seitliche Entweichen der eingeblasenen Luft tritt infolge der Geschwindigkeitsabnahme im Durchgangskanal eine Stauchung der Endlosfasern und somit auch eine Abbremsung auf. Der sich bildende Garnpfropfen wird verhältnismässig langsam aus der Düse ausgestossen und abgekühlt. Dabei kann eine rotierende Kühltrommel verwendet werden, auf deren Oberfläche das gestauchte Garn abgelegt wird, wobei durch Perforationen in der Trommel Luft mit geringerer Temperatur als in der Düse, z.B. Raumluft, geführt wird und dadurch die Abkühlung im Garn herbeiführt wird.

Die Geschwindigkeit des Pfropfens in der Düse kann einerseits durch den Druck der eintretenden Heissluft bzw. deren Geschwindigkeit und durch die zwischen Pfropfen und Wand des Stauchteils auftretende Reibung gesteuert werden. Wenn sich die Reibungsverhältnisse in der Düse ändern, beispielsweise durch Verschmutzungen oder Verschleiss, ist damit auch die Gleichmässigkeit des Garnes insbesondere die Kräuselungsintensität betroffen.

Ziel der Erfindung ist es, die Reibung als Prozessgrösse soweit wie möglich auszuschalten.

Diese Zielsetzung wird durch eine Düse nach den Merkmalen des unabhängigen Anspruchs erreicht. Die abhängigen Ansprüche betreffen vorteilhafte Weiterbildungen. Erfindungswesentlich ist eine Kürzung des Stauchteils der Düse und eine Vergrösserung des Öffnungswinkels im Stauchteil oder in nachgeschalteten Partien der Düse. Eine derartige Düse verhält sich grundsätzlich anders als eine herkömmliche Düse, da sich ohne Weiteres kein genügend dichter Pfropfen bilden kann. Die Pfropfengeschwindigkeit und damit die Pfropfendichte wird erfindungsgemäss durch mechanische Mittel aufgezwungen. Die Pfropfenbildung und die Steuerung der Pfropfengeschwindigkeit wird von verschiedenen Elementen bewirkt.

Texturiereinrichtung nach der Erfindung ist gekennzeichnet durch eine Düse mit einem Einlaufteil, einem Förderteil, einem Stauchteil und einem Führungsteil, wobei zwischen Einlaufteil und Förderteil heisse Luft oder Dampf in einen Führungskanal für Garn eingeleitet wird, welche im Bereich des Stauchteils austreten kann, wobei das texturierte Garn bzw. der Pfropfen nach dem Verlassen des Stauchteils bzw. nach der Stauchzone im Bereich einer bewegten Oberfläche führbar ist und kraftschlüssige Haltemittel vorgesehen sind, welche so ausgebildet sind, dass die Gestalt des Pfropfens, so wie sie sich im Stauchteil ergibt, vorübergehend erhalten bleibt.

In der Texturiereinrichtung ist insbesondere bei einer Maximallänge des Stauchteils von 60 mm ein Führungsteil max. der selben Länge angeschlossen, in dem das texturierte Garn in der Form eines Pfropfens zur Oberfläche einer Trommel führbar ist, und anschliessend an diesen ersten Führungsteil ist nach einer Umlenkung ein zweiter Führungsteil entlang der Oberfläche der Trommel vorgesehen, in dem das texturierte Garn einerseits in radialer Richtung als auch in axialer Richtung der Trommel geführt wird.

Die Erfindung wird im folgenden anhand der Figur im einzelnen beschrieben.

Das von oben eintretende Garn wird durch einen Einlaufteil 12 bis zu der Stelle geführt, an der durch schräg nach unten weisende Kanäle - es können einer oder mehrere Kanäle sein - Heissluft oder überhitzter Dampf eingeleitet wird. Diese Luft durchströmt den anschliessenden Förderteil 14 zusammen mit dem Garn bis zum Eintritt in den Stauchteil 16. Der Stauchteil wird bevorzugt durch längsorientierte rings um das Garn angeordnete Lamellen oder Schlitze gebildet, durch welche die heisse Luft radial nach aussen abströmen kann. Im Stauchteil bildet sich der sogenannte Pfropfen, der in einem anschliessenden ersten Führungsteil 18 und zweiten Führungsteil 20 seine Gestalt und Dichte beibehält. Im Gegensatz zum Stand der Technik wird der Garnpfropfen so weitergeführt, dass er sich nicht ausdehnen kann. Im Übergangsbereich zwischen dem ersten Führungsteil 18 und dem zweiten Führungsteil 20 wird das Garn im wesentlichen quer zu seiner ursprünglichen, in der Figur nach unten weisenden Richtung, umgelenkt. Der zweite Führungsteil setzt sich über eine bestimmte Länge entlang des Umfanges einer rotierenden, perforierten Trommel 22 fort, auf deren Oberfläche das texturierte Garn in einem Kanal 24 geführt wird. Im Inneren der Trommel herrscht Unterdruck, so dass Kühlluft durch den an der Oberfläche der Trommel 22 laufenden Pfropfen und durch die Perforation ins Innere der Trommel eintreten kann. Der Pfropfen wird durch die enge Führung, einerseits durch die seitlichen Kanalwände im Kanal 24, andererseits durch die konzentriert durch den Grund des Kanals austretende Luft, daran gehindert, Relativbewegungen zur Trommel auszuführen. Er wird somit auf einer Kreisbahn am Umfang der Trommel 22 geführt und behält seine Gestalt und Dichte bei, bis durch eine nicht gezeichnete Fördereinrichtung das Garn von der Trommel 22 abgegeben wird. Erst in diesem Stadium tritt die sogenannte Expansion des Pfropfens ein. Wesentliche Merkmale der erfindungsgemäss gestalteten Düse 10 in Zusammenarbeit mit einer Trommel 22 bestehen darin, dass der Garnpfropfen nach Verlassen des Stauchteils 16 an einer Expansion gehindert ist. Dies wird insbesondere durch die Umlenkung zwischen dem ersten Führungsteil 18 und dem zweiten Führungsteil 20 sowie durch die enge Führung in diesen Bereichen, beispielsweise zwischen dem zweiten Führungsteil 20 und dem Kanal 24 in der perforierten Trommel 22, erreicht. Für die Gestaltung des Kanals ergeben sich grundsätzlich zwei Möglichkeiten:
- in die Trommel 22 ist eine Nut eingearbeitet, welche den Kanal 24 bildet und mindestens am Nutengrund perforiert ist.
- eine mehr oder weniger glatte zylindrische perforierte Trommel 22 weist zwei ringförmige Abdeckungen im Bereich des Garnlaufs auf, welche die Trommel 22 berühren oder auch nicht berühren. Durch die seitlich einströmende Luft zwischen den Abdeckungen und der Trommeloberfläche entsteht zusätzlich ein das texturierte Garn zusammenhaltender Effekt.

Bei herkömmlichen Düsen, bei welchen das texturierte Garn frei auf der Oberfläche einer Kühltrommel abgelegt wird, kann der Garnpfropfen mangels seitlicher Führung Schlaufen bilden, wodurch eine teilweise Expansion des Pfropfens auftritt. Aufgrund dieser Expansion des Garns am Austritt der Düse ist nach dem Stand der Technik wie eingangs erwähnt eine stärkere Abbremsung im Bereich der Pfropfenbildung, also im Stauchteil 16, nötig, um die gewünschte Kräuselwirkung zu erzielen. Das kann bei Veränderungen der Betriebsbedingungen zu den erwähnten Problemen führen.

Dadurch, dass der Pfropfen in dem an den Stauchteil 16 anschliessenden Führungsteil 18 bzw. 20 an einer Gestaltänderung gehindert wird, wird die Texturierung des Garns in diesem Teil der Düse besser stabilisiert als bei herkömmlichen Düsen.

Eine Texturierdüse wie in der Figur schematisch gezeigt ist durch folgende Abmessungen gekennzeichnet:
1. Die Führungslängen im Einlauf- und Förderteil 12 bzw. 14 betragen wie bei Düsen nach dem Stand der Technik ca. 30 bzw. ca. 100 mm.
2. Die Länge des Stauchteils 16 beträgt zwischen 10 und 40 mm, bevorzugt 25 bis 30 mm.
3. Die Länge des ersten Führungsteils 18 innerhalb der Düse vor dem Auftreffen auf der Oberfläche der Trommel 22 beträgt zwischen 20 und 60 mm, bevorzugt 30 bis 50 mm.
4. Die Länge des zweiten Führungsteils, also unterhalb der düsenseitigen Abdeckung 20 über der perforierten Trommel 22, kann zwischen 20 und 50 mm, bevorzugt 30 bis 40 mm betragen.
5. Der Kanal 24, in dem das texturierte Garn auf der Oberfläche der perforierten Trommel 22 liegt, soll zwischen 4 und 6 mm tief und zwischen 6 und 10 mm breit sein, je nach der Stärke des zu texturierenden Materials.

Die angegebenen Zahlenwerte gelten für Garn, wie es beispielsweise zur Herstellung von Teppich verwendet wird.

Eine gemäss der Erfindung gestaltete Düse lässt eine bessere Gleichmässigkeit der Kräuselung zu. Dies hat in erster Linie den Vorteil, dass bei den nachfolgenden Prozessen bessere Ergebnisse erzielt werden.

Das Wesen der Erfindung besteht darin, dass kraftschlüssige Haltemittel im Anschluss an den Stauchteil 16 vorhanden sind, welche garantieren, dass die Gestalt des Pfropfens, so wie sie sich im Stauchteil 16 ergibt, über eine wählbare Strecke bzw. Zeitdauer erhalten bleibt. Die kraftschlüssigen Haltemittel sind insbesondere durch einen Kanal in einer bewegten Oberfläche, beispielsweise einer Trommel 22, gegeben.

Das texturierte Garn in Form des Pfropfens verlässt die Trommel 22 im Wesentlichen in Richtung des rechts neben der Trommel gezeichneten Pfeils entlang einer beispielhaft keilförmig dargestellten Führung 26, welche ihrerseits bewegbar sein kann. Damit lässt sich die Verweilstrecke bzw. Verweildauer des Pfropfens auf der Oberfläche der Trommel 22 bzw. im Kanal 24 beeinflussen. Vom Augenblick des Ablösens des Pfropfens von der Oberfläche der Trommel 22 an beginnt sich dieser aufzulösen, mit anderen Worten erfolgt eine Streckung des texturierten Garns auf dem Weg zu einer Aufwindevorrichtung.

## Patentansprüche

1. Texturiereinrichtung mit einer Düse (10) mit einem Einlaufteil (12), einem Förderteil (14), einem Stauchteil (16) und einem Führungsteil (18, 20), wobei zwischen Einlaufteil (12) und Förderteil (14) heisse Luft oder Dampf in einen Führungskanal für Garn eingeleitet wird, welche im Bereich des Stauchteils (16) austreten kann, **dadurch gekennzeichnet, dass** das texturierte Garn bzw. der Pfropfen nach dem Verlassen des Stauchteils (16) bzw. nach der Stauchzone im Bereich einer bewegten Oberfläche (22) führbar ist, wobei kraftschlüssige Haltemittel (24) vorgesehen sind, welche so ausgebildet sind, dass die Gestalt des Pfropfens, so wie sie sich im Stauchteil (16) ergibt, erhalten bleibt.

2. Texturiereinrichtung nach Anspruch 1, **dadurch gekennzeichnet, dass** bei einer Maximallänge des Stauchteils von 60 mm ein Führungsteil max. der selben Länge angeschlossen ist, in dem das texturierte Garn in der Form eines Pfropfens zur Oberfläche einer Trommel (22) führbar ist, und dass anschliessend an diesen ersten Führungsteil (18) nach einer Umlenkung ein zweiter Führungsteil (20) entlang der Oberfläche der Trommel (22) vorgesehen ist, in dem das texturierte Garn einerseits in radialer Richtung als auch in axialer Richtung der Trommel (22) geführt wird.

3. Einrichtung nach Anspruch 2, **dadurch gekennzeichnet, dass** die Führungslänge des zweiten Führungsteils (20) max. 50 mm beträgt.

4. Einrichtung nach einem der Ansprüche 2 oder 3, **dadurch gekennzeichnet, dass** zwischen einem zweiten Führungsteil (20) der Texturierdüse (10) und der Trommel (22) ein Kanal (24) vorhanden ist, der so ausgebildet ist, dass das texturierte Garn in diesem Kanal in Umfangsrichtung der Trommel geführt ist.

5. Einrichtung nach einem der vorstehenden Ansprüche, **dadurch gekennzeichnet, dass** ein Kanal (24) am Austritt der Texturierdüse (10) am Umfang der perforierten Trommel (22) durch seitliche Abdeckungen entlang des Umfangs der Trommel gebildet werden.

6. Einrichtung nach einem der vorstehenden Ansprüche, dass ein Kanal (24) am Umfang der Trommel (22) durch seitlich vorspringende Wände im zweiten Führungsteil (20) gebildet werden, die eine Begrenzung des Kanals in axialer Richtung bewirken.

7. Einrichtung nach einem der vorstehenden Ansprüche, **dadurch gekennzeichnet, dass** der Kanal (24) mind. teilweise durch eine Nut in der Trommel (22) gebildet wird.

8. Einrichtung nach einem der vorstehenden Ansprüche, **dadurch gekennzeichnet, dass** die Trommel (22) mind. im Bereich eines Führungskanals (24), der sich wenigstens über die Länge des zweiten Führungsteiles (20) erstreckt, eine Perforation aufweist, wobei sich die Perforation insbesondere höchstens über die Breite des Kanals erstreckt.

9. Einrichtung nach einem der vorstehenden Ansprüche, **dadurch gekennzeichnet, dass** die Innenseite der Trommel (22) mit einer Unterdruckquelle verbunden ist.

10. Einrichtung nach einem der Ansprüche 5 bis 9, **dadurch gekennzeichnet, dass** der Kanal (24) zwischen 4 und 6 mm breit und 6 bis 10 mm tief ist.

11. Verfahren zum Betrieb einer Einrichtung zum Texturieren nach einem der vorstehenden Ansprüche, **dadurch gekennzeichnet, dass** das texturierte Garn bzw. der Pfropfen zunächst einen Stauchteil durchläuft und anschliessend entlang einer bewegten Oberfläche (22) geführt wird, wobei kraftschlüssige Haltemittel (24) der Oberfläche die Gestalt des Pfropfens, so wie sie sich aus der Behandlung im Stauchteil (16) ergibt, während einer vorgegebenen Zeitdauer bzw. über eine vorgegebene Strecke konserviert.

12. Verfahren nach Anspruch 11, **dadurch gekennzeichnet, dass** das Garn in einem Stauchteil (16) lediglich über eine Länge von max. 40 mm geführt wird, wobei eine im Vergleich zum Stand der Technik wesentlich geringere Reibung am Pfropfen entgegen der Förderrichtung wirkt, und dass in einem an den Stauchteil (16) anschliessenden ersten und zweiten Führungsteil das texturierte Garn teilweise noch im Bereich der Texturierdüse (10), und teils zwischen einer Abdeckung (20) entlang eines Umfangsteils der perforierten Trommel (22) von allen Seiten geführt ist, so dass der texturierte Garnpfropfen ohne axialen Versatz am Umfang der Trommel und ohne Gestaltänderung, d.h. Expansion, gehalten wird.

## Claims

1. Texturing device having a nozzle (10) with an entry part (12), with a conveying part (14), with a compression part (16) and with a guide part (18, 20), hot air or steam being introduced between the entry part (12) and conveying part (14) into a guide duct for yarn, which hot air or steam can emerge in the region of the compression part (16), **characterized in that** the textured yarn or the plug, after leaving the compression part (16) or downstream of the compression zone, can be guided in the region of a moved surface (22), non-positive holding means (24) being provided which are designed such that the configuration of the plug, such as arises in the compression part (16), is maintained.

2. Texturing device according to Claim 1, **characterized in that**, in the case of a maximum length of the compression part of 60 mm, a guide part at most of the same length is connected, in which the textured yarn can be guided in the form of a plug to the surface of a drum (22), and **in that**, after this first guide part (18), downstream of a deflection, a second guide part (20) is provided along the surface of the drum (22), in which guide part the textured yarn is guided both in the radial direction and in the axial direction of the drum (22).

3. Device according to Claim 2, **characterized in that** the guidance length of the second guide part (20) is at most 50 mm.

4. Device according to either one of Claims 2 and 3, **characterized in that**, between a second guide part (20) of the texturing nozzle (10) and the drum (22), a duct (24) is present, which is designed such that the textured yarn is guided in this duct in the circumferential direction of the drum.

5. Device according to one of the preceding claims, **characterized in that** a duct (24) at the exit of the texturing nozzle (10) is formed on the circumference of the perforated drum (22) by lateral covers along the circumference of the drum.

6. Device according to one of the preceding claims, **characterized in that** a duct (24) on the circumference of the drum (22) is formed in the second guide part (20) by laterally projecting walls which delimit the duct in the axial direction.

7. Device according to one of the preceding claims, **characterized in that** the duct (24) is formed at least partially by a groove in the drum (22).

8. Device according to one of the preceding claims, **characterized in that** the drum (22), at least **in that** region of a guide duct (24) which extends at least over the length of the second guide part (20), has a perforation, the perforation extending, in particular, at most over the width of the duct.

9. Device according to one of the preceding claims, **characterized in that** the inside of the drum (22) is connected to a vacuum source.

10. Device according to one of Claims 5 to 9, **characterized in that** the duct (24) is between 4 and 6 mm wide and is 6 to 10 mm deep.

11. Method for operating a texturing device according to one of the preceding claims, **characterized in that** the textured yarn or the plug first runs through a compression part and is subsequently guided along a moved surface (22), non-positive holding means (24) of the surface preserving the configuration of the plug, such as arises from treatment in the compression part (16), for a predetermined time duration or over a predetermined distance.

12. Method according to Claim 11, **characterized in that** the yarn is guided in a compression part (16) solely over a length of at most 40 mm, a friction on the plug, substantially lower in comparison with the prior art, acting counter to the conveying direction, and **in that**, in a first and a second guide part following the compression part (16), the textured yarn is guided from all sides partially still in the region of the texturing nozzle (10) and partially between a cover (20) along a circumferential part of the perforated drum (22), so that the textured yarn plug is held, without any axial offset, on the circumference of the drum, and without a change in configuration, that is to say expansion.

## Revendications

1. Dispositif de texturation comprenant une buse (10) avec une partie d'entrée (12), une partie de transport (14), une partie de compression (16) et une partie de guidage (18, 20), de l'air chaud ou de la vapeur étant introduit dans un canal de guidage de fil entre la partie d'entrée (12) et la partie de transport (14) et pouvant sortir dans la région de la partie de compression (16), **caractérisé en ce que** le fil texturé ou le bouchon peut être guidé après avoir quitté la partie de compression (16) ou après la zone de compression, dans la région d'une surface en mouvement (22), des moyens de retenue (24) par engagement par force étant prévus et réalisés de telle sorte que la forme du bouchon, telle qu'elle résulte dans la partie de compression (16) soit conservée.

2. Dispositif de texturation selon la revendication 1, **caractérisé en ce que** pour une longueur maximale de la partie de compression de 60 mm, on raccorde une partie de guidage ayant au maximum la même longueur, dans laquelle le fil texturé peut être guidé en forme de bouchon jusqu'à la surface d'un tambour (22), et **en ce qu'**à la suite de cette première partie de guidage (18), on prévoit, après une déviation, une deuxième partie de guidage (20) le long de la surface du tambour (22), dans laquelle le fil texturé est guidé d'une part dans la direction radiale et également dans la direction axiale du tambour (22).

3. Dispositif selon la revendication 2, **caractérisé en ce que** la longueur de guidage de la deuxième partie de guidage (20) mesure au maximum 50 mm.

4. Dispositif selon l'une quelconque des revendications 2 ou 3, **caractérisé en ce qu'**un canal (24) est prévu entre une deuxième partie de guidage (20) de la buse de texturation (10) et le tambour (22), lequel est réalisé de telle sorte que le fil texturé soit guidé dans ce canal dans la direction périphérique du tambour.

5. Dispositif selon l'une quelconque des revendications précédentes, **caractérisé en ce qu'**un canal (24) est formé à la sortie de la buse de texturation (10) sur la périphérie du tambour perforé (22) par des recouvrements latéraux le long de la périphérie du tambour.

6. Dispositif selon l'une quelconque des revendications précédentes, **caractérisé en ce qu'**un canal (24) est formé sur la périphérie du tambour (22) par des parois saillant latéralement dans la deuxième partie de guidage (20) et qui constituent une délimitation du canal dans la direction axiale.

7. Dispositif selon l'une quelconque des revendications précédentes, **caractérisé en ce que** le canal (24) est formé au moins en partie par une rainure dans le tambour (22).

8. Dispositif selon l'une quelconque des revendications précédentes, **caractérisé en ce que** le tambour (22) présente une perforation au moins dans la région d'un canal de guidage (24) qui s'étend au moins sur la longueur de la deuxième partie de guidage (20), la perforation s'étendant en particulier au maximum sur toute la largeur du canal.

9. Dispositif selon l'une quelconque des revendications précédentes, **caractérisé en ce que** le côté intérieur du tambour (22) est connecté à une source de dépression.

10. Dispositif selon l'une quelconque des revendications 5 à 9, **caractérisé en ce que** le canal (24) a une largeur comprise entre 4 et 6 mm et une profondeur comprise entre 6 et 10 mm.

11. Procédé pour faire fonctionner un dispositif de texturation selon l'une quelconque des revendications précédentes, **caractérisé en ce que** le fil texturé ou le bouchon passe d'abord à travers une partie de compression et ensuite est guidé le long d'une surface en mouvement (22), des moyens de retenue (24) par engagement par force de la surface conservant la forme du bouchon, telle qu'elle résulte du traitement dans la partie de compression (16), pendant une durée prédéterminée ou sur une distance prédéterminée.

12. Procédé selon la revendication 11, **caractérisé en ce que** le fil est guidé dans une partie de compression (16) uniquement sur une longueur maximale de 40 mm, un frottement considérablement moins important par comparaison avec l'état de la technique agissant sur le bouchon dans le sens s'opposant à la direction de transport, et **en ce que** le fil texturé est guidé de tous les côtés dans une première partie de guidage et une deuxième partie de guidage se raccordant à la partie de compression (16), partiellement encore dans la région de la buse de texturation (10), et partiellement entre un recouvrement (20) le long d'une partie périphérique du tambour perforé (22), de sorte que le bouchon de fil texturé soit maintenu sans décalage axial à la périphérie du tambour et sans modification de sa forme, c'est-à-dire sans expansion.
